# EUROPÄISCHE PATENTSCHRIFT

(11) **EP 3 810 854 B1**
(45) Veröffentlichungstag und Bekanntmachung des Hinweises auf die Patenterteilung: **12.03.2025**
(21) Anmeldenummer: 19731971.8
(22) Anmeldetag: 18.06.2019
(51) Int. Cl.: D21F 1/00, D21F 11/06

(54) **LAMINIERTE PAPIERMASCHINENBESPANNUNG**
LAMINATED PAPER MACHINE CLOTHING
REVÊTEMENT DE MACHINE À PAPIER TENDU STRATIFIÉ

(30) Priorität: 20.06.2018 DE 102018114748
(43) Veröffentlichungstag der Anmeldung: 28.04.2021
(73) Patentinhaber: Voith Patent GmbH, 89522 Heidenheim (DE)
(72) Erfinder: KÖCKRITZ, Uwe, 89522 Heidenheim (DE); KALLENBERG, Jens, 89542 Herbrechtingen (DE); HACK-UEBERALL, Petra, 89129 Langenau-Hörvelsingen (DE)
(74) Vertreter: Petraz, Gilberto Luigi
(86) Internationale Anmeldenummer: PCT/EP2019/065940
(87) Internationale Veröffentlichungsnummer: WO 2019/243287

(56) Entgegenhaltungen:
- WO-A1-2017/139786
- US-A1- 2005 167 062
- US-A1- 2018 119 347

## Beschreibung

Die Erfindung betrifft eine Bespannung für eine Maschine zur Herstellung oder Veredelung einer Faserstoffbahn, insbesondere einer Papier-, Karton- oder Tissuebahn, umfassend ein Substrat und eine auf dem Substrat aufgebrachte Gitterstruktur, auf welcher bei bestimmungsgemäßer Verwendung der Bespannung die Faserstoffbahn transportiert wird, wobei die Gitterstruktur eine Vielzahl von ersten Elementen umfasst, welche alle in eine erste Richtung ausgerichtet sind, und eine Vielzahl von zweiten Elementen, welche alle in eine zweite Richtung, die sich von der ersten Richtung unterscheidet, ausgerichtet sind.

Eine derartige Bespannung ist beispielsweise aus der WO 2017/139786 A1 bekannt. Bei der in der WO 2017/139786 A1 beschriebenen Bespannung sind das aus einem Gewebe gebildete Substrat und die aufgebrachte Gitterstruktur derart miteinander verbunden, dass Luftkanäle in der Ebene zwischen Substrat und Gitterstruktur gebildet werden. Strukturierend wirkende Bespannungen sind ferner z.B. aus der US 2005/167062 A1 und der US 2018/119347 A1 bekannt.

Nachteilig an der aus dem Stand der Technik bekannten Bespannung ist, dass die Anbindung von der Gitterstruktur auf dem Substrat nicht optimal ist, bzw. mit aufwändigen Fügeverfahren eine entsprechend stabile Verbindung erzielt werden muss.

Aufgabe der vorliegenden Erfindung ist es, eine Bespannung bereitzustellen, bei der eine zuverlässige Verbindung zwischen Substrat und Gitterstruktur auf einfache Weise erreicht werden kann.

Die Aufgabe wird erfindungsgemäß durch eine Ausführung entsprechend Anspruch 1 gelöst, sowie durch ein Herstellverfahren für eine solche Bespannung entsprechend Anspruch 9. Weitere vorteilhafte Merkmale der erfindungsgemäßen Ausführung finden sich in den Unteransprüchen. Erfindungsgemäß zeichnet sich die gattungsgemäße und eingangs beschriebene Bespannung dadurch aus, dass die ersten Elemente die zweiten Elemente unter Ausbildung der Gitterstruktur derart durchdringen, dass eine dem Substrat zugewandte Unterseite der ersten Elemente und eine dem Substrat zugewandte Unterseite der zweiten Elemente in einer gemeinsamen Ebene liegen. Anders als im eingangs beschriebenen Stand der Technik stellen somit sowohl die ersten Elemente als auch die zweiten Elemente an ihren jeweiligen Unterseiten eine Kontaktfläche bereit, über welche die Anbindung der Gitterstruktur an das Substrat erfolgen kann. Durch eine entsprechend große Kontaktfläche wird es möglich, eine zuverlässige Verbindung der Gitterstruktur an das Substrat auch mit relativ einfachen Mitteln, wie insbesondere mittels eines Klebstoffes, zu erzielen. Eine zuverlässige Verbindung ist von großer Bedeutung, damit die Bespannung im bestimmungsgemäßen Betrieb der Maschine, in der sie großen und wechselnden Belastungen ausgesetzt ist, nicht vorzeitig versagt, insbesondere delaminiert.

Da alle Oberflächen naturgemäß eine gewisse Rauigkeit aufweisen und zudem die Gitterstruktur Fertigungstoleranzen unterworfen sind, ist unter dem Begriff "gemeinsame Ebene" im Sinne der vorliegenden Erfindung zu verstehen, dass die Unterseite der ersten Elemente und die Unterseite der zweiten Elemente in einem Toleranzband liegen sollen, welches nicht mehr als 10%, vorzugsweise nicht mehr als 5%, von der Dicke der Gitterstruktur von einer idealen Ebene abweicht. Somit soll sichergestellt werden, dass, wenn die Gitterstruktur zum Beispiel flach auf einen ebenen Boden ausgelegt wird, sowohl die Unterseiten der ersten Elemente, als auch die Unterseiten der zweiten Elemente den Boden berühren, wobei hierzu auf die Gitterstruktur keine oder nur eine geringe flächig verteilte Druckkraft von maximal 10N/m² aufzubringen ist.

Der Begriff "durchdringen" ist im Sinne der vorliegenden Erfindung im Zweifel breit zu verstehen. Im Wesentlichen kommt es darauf an, dass die Gitterstruktur längliche Elemente umfasst, die sich gegenseitig kreuzen. Vorzugsweise sind die länglichen Elemente an den Kreuzungsstellen stoffschlüssig miteinander verbunden, insbesondere miteinander verschmolzen. Die Gitterstruktur kann jedoch auch anders herstellt sein, zum Beispiel integral einstückig durch einen Gießprozess.

In Weiterbildung der vorliegenden Erfindung wird vorgeschlagen, dass zwischen dem Substrat und der Gitterstruktur eine Klebschicht angeordnet ist, die das Substrat mit der Gitterstruktur verbindet, wobei die Klebschicht vorzugweise ein feuchtigkeitsaushärtendes Thermoplast-Material umfasst. Gute Ergebnisse konnten in Versuchen auch mit einem reaktiven Schmelzklebstoff auf Basis von Polyurethan erzielt werden. Ein solcher wird zum Beispiel unter der Nummer 716.8 von der Firma Kleiberit kommerziell angeboten. Insbesondere der unter der Nummer 704.6 von der Firma Kleiberit angebotene reaktive Schmelzklebstoff auf Basis von Polyurethan hat sehr gute Ergebnisse gebracht.

Damit die Anbindung der Gitterstruktur an das Substrat zuverlässig auch mit einfachen Mitteln, wie zum Beispiel mit einem Klebstoff, erreicht werden kann, wird ferner vorgeschlagen, dass die ersten Elemente und die zweiten Elemente in der gemeinsamen Ebene, die durch die Unterseite der ersten Elemente und die Unterseite der zweiten Elemente definiert ist, eine Kontaktfläche bereitstellen, die wenigstens 40%, vorzugweise wenigstens 50%, weiter bevorzugt wenigstens 60%, der flächigen Gesamtabmessung der Gitterstruktur ausmacht. Die Kontaktfläche liegt vorzugsweise in der gemeinsamen Ebene.

Erfindungsgemäß ist eine dem Substrat abgewandte Oberseite der ersten Elemente und eine dem Substrat abgewandte Oberseite der zweiten Elemente nicht in einer gemeinsamen Ebene liegend. Hierdurch ergibt sich auf der dem Substrat abgewandten Seite der Gitterstruktur, auf welcher bei bestimmungsgemäßer Verwendung der Bespannung in der Maschine die herzustellende oder zu veredelnde Faserstoffbahn transportiert wird, eine strukturierende Oberfläche, mit deren Hilfe Strukturen auf die Faserstoffbahn übertragen werden können, was insbesondere für Tissue von großer Bedeutung ist.

Vorzugsweise weisen die ersten Elemente und/oder die zweiten Elemente entlang ihrer Längserstreckungsrichtung orthogonal zu selbiger überall im Wesentlichen denselben Querschnitt auf. Dieser kann zum Beispiel im Wesentlichen rechteckig oder rund oder oval sein oder Kombinationen dieser Formen sein. Somit kann die Gitterstruktur besonders einfach herstellt werden. Zum Beispiel können die ersten Elemente und die zweiten Elemente extrudiert und dann miteinander verbunden werden, um die zuvor beschriebene Struktur zu bilden.

Vorzugsweise weisen die ersten Elemente und die zweiten Elemente jedoch unterschiedliche Höhen auf. So kann ein Abstand zwischen der Unterseite und einer Oberseite der ersten Elemente sich um wenigstens 20%, vorzugsweise um wenigstens 30%, von einem Abstand zwischen der Unterseite und einer Oberseite der zweiten Elemente unterscheiden. Insbesondere kann der Unterschied zwischen 20% und 40% betragen.

Prinzipiell kann die Gitterstruktur ausschließlich aus den ersten Elementen und den zweiten Elementen gebildet sein. Schließen dabei die erste Richtung und die zweite Richtung einen Winkel von 90° ein, so ergibt sich eine rechteckige Gitterstruktur. Weicht dieser Winkel von 90° ab, so ergibt sich hingegen eine rautenartige Gitterstruktur.

In einer Abwandlung der vorliegenden Erfindung kann jedoch auch vorgesehen sein, dass die Gitterstruktur ferner wenigstens eine Vielzahl weiterer Elemente umfasst, welche alle in eine weitere Richtung ausgerichtet sind, die sich von der ersten Richtung und der zweiten Richtung unterscheidet, wobei vorzugsweise auch eine dem Substrat zugewandte Unterseite der weiteren Elemente in der gemeinsamen Ebene liegt, die durch die Unterseite der ersten Elemente und die Unterseite der zweiten Elemente definiert ist. Ist die Gitterstruktur zum Beispiel aus ersten Elemente, zweiten Elementen und dritten Elementen gebildet, so kann die Gitterstruktur wabenförmig ausgebildet werden.

Das Substrat ist vorzugsweise ein aus Kettfäden und Schussfäden bestehendes Gewebe, insbesondere ein einlagiges Gewebe. Jedoch kann das Substrat alternativ oder zusätzlich wenigstens eine Schicht bzw. Lage aufweisen, die aus einer perforierten Folie, insbesondere einer gestanzten oder lasergebohrten Folie, einem Fadengelege, einem Filz, einem Spiralsieb oder aus Kombinationen daraus gebildet ist. Das Substrat kann dabei überwiegend oder vollständig aus PEZ und/oder PPS und/oder PA und/oder PCTA gebildet sein.

Die Gitterstruktur kann ein TPU-Material umfassen und vorzugsweise daraus gebildet sein. TPU steht dabei für thermoplastische Elastomere auf Urethanbasis. Alternativ oder zusätzlich kann die Gitterstruktur aber zum Beispiel auch TPE, PET und/oder PP und/oder PA umfassen bzw. daraus gebildet sein. Vorzugsweise ist das Material, aus dem die Gitterstruktur besteht, einfach zu extrudieren, um die Herstellung der Gitterstruktur zu erleichtern.

Die vorliegenden Erfindung betrifft ferner eine Maschine zur Herstellung oder Veredelung einer Faserstoffbahn, insbesondere einer Papier-, Karton- oder Tissuebahn, umfassend eine Bespannung nach einem der vorhergehenden Ansprüche, wobei die Bespannung vorzugsweise als strukturiertes TAD Sieb in der Maschine verwendet wird. TAD steht für Through-Air-Dryer und derartige Siebe kommen insbesondere bei der Herstellung von Tissue, welches zum Beispiel für Toilettenpapier, Taschentücher, etc. verwendet wird, zum Einsatz.

Alternativ kann die erfindungsgemäße Bespannung als so genanntes Moulding-Sieb in einer Atmos-Maschine der Firma Voith verwendet werden. Aktuell werden als Moulding-Siebe für diese Anwendung gewebte, strukturierte Formiersiebe verwendet. Durch die Verwendung der erfindungsgemäßen Bespannung wird es je nach Konstruktion der Gitterstruktur möglich, die Kontaktfläche des Moulding-Siebs zum Yankee-Zylinder zu erhöhen. Ferner kann bei geeigneter Materialwahl die Gitterstruktur merklich elastischere Eigenschaften aufweisen als die bisher gewebten, strukturierten Formiersiebe. Damit kann die Kontaktfläche im PressNip aufgrund der Kompressibilität und Elastizität merklich erhöht werden, so dass eine größere Entwässerung im PressNip-Durchgang erfolgten kann. Somit können höhere Trockengehalte erreicht, die Maschinengeschwindigkeit gesteigert und die Produktionskapazität sowie Wirtschaftlichkeit der Anlage gesteigert werden.

Auch kann die erfindungsgemäße Bespannung in einer NTT-Maschine der Firma Valmet Verwendung finden, insbesondere als strukturiertes NTT-Band einer solchen Maschine verwendet werden. Die Strukturierung der Papierbahn wird dabei durch die Auslegung der Gitterstruktur wesentlich bestimmt. Falls eine definierte Permeabilität der fertigen Bespannung in der Endanwendung erreicht werden soll, kann diese neben der Auslegung der Gitterstruktur und der Auswahl des Substrats zusätzlich oder alternativ auch durch Menge und Art des Klebstoffs gezielt eingestellt werden.

Ferner kann die erfindungsgemäße Bespannung im Formierbereich einer herkömmlichen Papiermaschine als so genanntes Formiersieb Verwendung finden. Dabei bietet die erfindungsgemäße Bespannung gegenüber herkömmlichen Formiersieben, die nur gewoben sind, diverse Vorteile. So lässt sich die erfindungsgemäße Bespannung wirtschaftlicher herstellen, da die Herstellung weniger komplex ist, in der Regel weniger Arbeitsschritte erfordert und besser standarisiert werden kann. Herkömmliche Formiersiebe weisen in der Regel hingegen relativ komplexe Webmuster auf. Zudem lässt sich mit der erfindungsgemäßen Bespannung gegenüber herkömmlichen Formiersieben eine schnellere Entwässerung bei gleichbleibenden Papiereigenschaften erzielen, sowie eine verbesserte Runability auf Grund eines sauberen Laufs, da weniger Kavitäten für Faseranhaftungen und/oder -verschmutzungen vorhanden sind.

Auch ist die Verwendung der erfindungsgemäßen Bespannung als so genannte Markierbänder in verschiedenen industriellen Anwendungen denkbar.

Gemäß der vorliegenden Erfindung wird ferner ein Verfahren zur Herstellung der zuvor beschriebenen Bespannung vorgeschlagen, bei welchem das Substrat und die Gitterstruktur separat hergestellt und anschließend miteinander verklebt werden.

Dabei kann zunächst Klebstoff auf die Gitterstruktur, vorzugsweise auf die dem Substrat zugewandte Unterseite der ersten Elemente und eine dem Substrat zugewandte Unterseite der zweiten Elemente der Gitterstruktur, aufgebracht werden, bevor die Gitterstruktur auf das Substrat laminiert wird.

Um eine Viskosität des Klebstoffs zu erzielen, die es ermöglicht, die Unterseite der ersten Elemente und die Unterseite der zweiten Elemente zuverlässig zu benetzen, jedoch die Öffnungen in der Gitterstruktur frei zu lassen, wird vorgeschlagen, dass der Klebstoff vor dem Aufbringen auf die Gitterstruktur auf eine Temperatur über 100°C erwärmt wird, vorzugsweise auf eine Temperatur zwischen 110°C und 130°C. Insbesondere bei Verwendung von einem reaktiven Schmelzklebstoff auf Basis von Polyurethan als Klebstoff, wie oben beschrieben, konnten bei einer Erwärmung auf diese Temperaturen gute Ergebnisse erzielt werden.

Ferner wird zur Erzielung guter Ergebnisse vorgeschlagen, dass zwischen 40g/m² und 80g/m² des Klebstoffs auf die Gitterstruktur aufgebracht werden, vorzugsweise zwischen 45g/m² und 55g/m². Hierdurch kann einerseits eine zuverlässige Anbindung der Gitterstruktur an das Substrat erreicht werden und andererseits ein Fließen von überflüssigem Klebstoff in die Öffnungen der Gitterstruktur verhindert werden.

Der Klebstoff kann dabei zunächst auf eine Walze aufgebracht werden, welche zusammen mit einer Gegenwalze einen Nip bildet, durch welchen hindurch die Gitterstruktur zwecks Benetzung mit dem Klebstoff hindurchgeführt wird.

Alternativ kann der Klebstoff auch auf die Gitterstruktur aufgesprüht werden, um diese zu benetzen. Auch hier konnten gute Ergebnisse mit einem Schmelzklebstoff auf Basis von Polyurethan erzielt werden, wie er zum Beispiel unter der Nummer 704.6 oder 716.8 von der Firma Kleiberit kommerziell angeboten wird. Auch beim Aufsprühen dieses Klebstoffs konnte eine vollflächige Benetzung der Unterseite der ersten Elemente und der Unterseite der zweiten Elemente erreicht werden, ohne dass der Klebstoff die in der Gitterstruktur vorhandenen Öffnungen verkleinert oder gar zugesetzt hätte.

Die benetzte Gitterstruktur kann anschließend auf das Substrat, auf welches zuvor vorzugsweise kein Klebstoff aufgebracht worden ist, laminiert werden, zum Beispiel indem die mit dem Klebstoff benetzte Gitterstruktur gemeinsam mit dem Substrat durch einen Walzennip geführt wird. Grundsätzlich kann die Gitterstruktur dabei im Wesentlichen dieselbe Breite wie das Substrat aufweisen oder aber die Gitterstruktur kann schmaler ausgebildet sein. In letzterem Fall können mehrere separate Bahnen der Gitterstruktur nebeneinander auf das Substrat angeordnet werden, oder es kann eine durchgehende Bahn auf das Substrat aufspiralisiert werden.

Anhand von Ausführungsbeispielen werden weitere vorteilhafte Ausprägungen der Erfindung erläutert unter Bezugnahme auf die Zeichnungen. Die genannten Merkmale können nicht nur in der dargestellten Kombination vorteilhaft umgesetzt werden, sondern auch einzeln untereinander kombiniert werden. Die nicht maßstabsgetreuen Figuren zeigen im Einzelnen:
- **Fig.1**: einen Abschnitt einer Gitterstruktur gemäß einem ersten Ausführungsbeispiel,
- Fig.2: Schnitt durch Ebene II-II in Figur 1,
- Fig.3: Schnitt durch Ebene III-III in Figur 1,
- **Fig.4**: einen Abschnitt einer Gitterstruktur gemäß einem zweiten Ausführungsbeispiel,
- Fig.5: einen Schnitt durch Ebene V-V in Figur 4, ergänzt um eine Klebschicht und ein Substrat.

Nachfolgend werden die Figuren detaillierter beschrieben. Figur 1 zeigt einen von einer gestrichelten Linie umgrenzten kleinen Abschnitt einer Gitterstruktur 20. Dabei ist die Blickrichtung in Figur 1 auf die Unterseite 22 der Gitterstruktur gerichtet, d.h. auf die Seite, die bei der fertigen Bespannung dem Substrat 40 (siehe Figur 5) zugewandt ist. Die Gitterstruktur 20 besteht aus einer Vielzahl erster Elemente 24, die alle parallel zueinander ausgerichtet sind und in Figur 1 in vertikaler Richtung verlaufen, und einer Vielzahl zweiter Elemente 26, die ebenfalls alle parallel zueinander ausgebildet sind und in Figur 2 in horizontaler Richtung verlaufen. Die ersten Elemente 24 und die zweiten Elemente 26 durchdringen sich dabei, um die Gitterstruktur 20 zu bilden. Die ersten Elemente 24 und die zweiten Elemente 26 können aus einem extrudierbaren Kunststoff, wie zum Beispiel TPU, gebildet sein und dann miteinander zu dem Gitter verschmolzen worden sein. In dem vorliegenden Ausführungsbeispiel ist der Abstand zwischen den ersten Elementen 24 konstant und entspricht dem Abstand zwischen den zweiten Elementen 26, welcher ebenfalls konstant ist. Somit ergibt sich eine regelmäßige Anordnung von im Wesentlichen rechteckigen, insbesondere quadratischen Öffnungen 28 in der Gitterstruktur 20. Durch das Herstellverfahren bedingt, bei dem die ersten Elemente 24 und die zweiten Elemente 26 miteinander verschmolzen werden, müssen die Öffnungen 28 nicht zwingend scharfkantig ausgebildet sein, sondern können etwas abgerundete Ecken aufweisen, wie in dem vorliegenden Ausführungsbeispiel veranschaulicht. Die Fläche, die durch eine Unterseite 30 der ersten Elemente 24 und eine Unterseite 32 der zweiten Elemente 26 gebildet wird, ist im Wesentlichen planar und macht in Figur 1 mindestens 60% der Gesamtfläche, d.h. der Fläche, die von dem gestrichelten Rahmen in Figur 1 umgeben ist, aus. Somit wird eine ausreichend große Kontaktfläche für eine zuverlässige Anbindung der Gitterstruktur 20 an das Substrat 40 auch mit einfachen Mitteln, wie einem Klebstoff, bereitgestellt.

In Figur 2 ist ein Schnitt durch Ebene II - II in Figur 1 dargestellt. Hier ist zu erkennen, dass das erste Element 24 eine größere Dicke, d.h. Abmessung in vertikaler Richtung in Figur 2, aufweist als das zweite Element 26. Mit anderen Worten ist die Abmessung der Unterseite 30 zu einer Oberseite 34 des ersten Elements 24 größer als die Abmessung der Unterseite 32 zu einer Oberseite 36 des zweiten Elements 26. Da die Unterseite 30 des ersten Elements 24 und die Unterseite 32 des zweiten Elements 26 in derselben Ebene liegen, ergibt sich somit eine Profilierung der Oberseite der Gitterstruktur 20, d.h. der Seite, welche im bestimmungsgemäßen Gebrauch der Bespannung 10 (siehe Figur 5) der herzustellenden oder zu veredelnden Faserstoffbahn zugewandt ist. Diese Profilierung prägt sich vorteilhaft auf die Faserstoffbahn ab, die somit nicht nur das Muster der Öffnungen 28, sondern auch das Muster von parallelen Rillen aufweist, die durch die verschiedenen Höhen der ersten Elemente 24 und zweiten Elemente 26 erzielt werden. Wie in Figur 2 ferner zu erkennen ist, können die ersten Elemente 24 einen Querschnitt orthogonal zu ihrer Längserstreckungsrichtung aufweisen, welcher oben abgerundet ist, so dass die Oberseite 24 des ersten Elements 24 eigentlich nur durch eine Linie, die in Längserstreckungsrichtung des ersten Elements 24 verläuft, gebildet wird. Ebenso, jedoch mit geringerer Höhe kann auch das zweite Element 26 ausgebildet sein. Vorzugsweise weisen sowohl die ersten Elemente 24, als auch die zweiten Elemente 26 entlang ihrer gesamten Länge orthogonal zur ihrer Längserstreckungsrichtung überall im Wesentlichen denselben Querschnitt auf, wobei das Material an den Kreuzungspunkten der ersten Elemente 24 und der zweiten Elemente 26 fertigungsbedingt ineinander verlaufen kann, was zu abgerundeten Ecken der Öffnungen 28 führen kann, wie zuvor bereits beschrieben.

Figur 3 zeigt einen Schnitt durch Ebene III - III in Figur 1. Der Einfachheit halber ist in dieser Figur lediglich das erste Element 24 dargestellt und nicht die zweiten Elemente 26, die in dieser Schnittansicht vollständig mit dem erst Element 24 verschmolzen sind.

Figur 4 zeigt eine Ansicht identisch wie in Figur 1, jedoch von einer zweiten Ausführungsform einer Gitterstruktur 20'. Identische Merkmale der zweiten Ausführungsform sind mit identischen Bezugszeichen wie bei der ersten Ausführungsform versehen, jedoch vermehrt um einen Strich. Insofern wird auf die obige Beschreibung verwiesen.

Die zweite Ausführungsform unterscheidet sich von der ersten Ausführungsform lediglich darin, dass der Abstand zwischen den zweiten Elementen 26' größer als der Abstand zwischen den ersten Elementen 24' ist. Somit ergeben sich keine im Wesentlichen quadratischen, sondern im Wesentlichen rechteckige Öffnungen 28' mit länglicher Form.

In Figur 5 ist ein Schnitt durch Ebene V - V in Figur 4 dargestellt. Diese Schnittansicht entspricht im Wesentlichen der Schnittansicht in Figur 2 zur ersten Ausführungsform. Jedoch sind in Figur 5 zusätzlich zu der Gitterstruktur 20` ferner noch das Substrat 40 dargestellt, welches in diesem Ausführungsbeispiel aus einem einlagigen Gewebe mit Kett- und Schussfäden besteht, und eine zwischen der Gitterstruktur 20' und dem Substrat 40 angeordneten Klebschicht 38. Somit zeigt Figur 5 einen durch einen gestrichelten Rahmen begrenzten Abschnitt der fertigen Bespannung 10.

Die Bespannung 10 wird hergestellt, indem zunächst die Gitterstruktur 20' und das Substrat 40 separat hergestellt werden. Dann wird die Gitterstruktur 20' mit der Klebschicht 38 versehen und anschließend auf das Substrat laminiert.

Sowohl bei der ersten Ausführungsform gemäß den Figuren 1-3, als auch bei der zweiten Ausführungsform gemäß den Figuren 4 und 5 erstrecken sich vorzugsweise bei bestimmungsgemäßer Verwendung der Bespannung 10 die ersten Element 24, 24' in Maschinenrichtung und die zweiten Elemente 26, 26' in Maschinenquerrichtung. Alternativ können sich jedoch auch die ersten Elemente 24, 24' in Maschinenquerrichtung und die zweiten Elemente 26, 26' in Maschinenrichtung erstrecken.

### Bezugszeichenliste

- 10: Bespannung
- 20, 20': Gitterstruktur
- 22: Unterseite der Gitterstruktur
- 24, 24': erste Elemente
- 26, 26`: zweite Elemente
- 28, 28': Öffnungen
- 30: Unterseite der ersten Elemente
- 32: Unterseite der zweiten Elemente
- 34: Oberseite des ersten Elements
- 36: Oberseite des zweiten Elements
- 38: Klebschicht
- 40: Substrat

## Patentansprüche

1. Strukturierte Bespannung (10) für eine Maschine zur Herstellung oder Veredelung einer Faserstoffbahn, insbesondere einer Papier-, Karton- oder Tissuebahn, umfassend ein Substrat (40) und eine auf dem Substrat (40) aufgebrachte Gitterstruktur (20, 20'), auf welcher bei bestimmungsgemäßer Verwendung der strukturierten Bespannung (10) die Faserstoffbahn transportiert wird, wobei die Gitterstruktur (20, 20') eine Vielzahl von ersten Elementen (24, 24') umfasst, welche alle in eine erste Richtung ausgerichtet sind, und eine Vielzahl von zweiten Elementen (26, 26'), welche alle in eine zweite Richtung, die sich von der ersten Richtung unterscheidet, ausgerichtet sind,
**dadurch gekennzeichnet, dass**
die ersten Elemente (24, 24') die zweiten Elemente (26, 26') unter Ausbildung der Gitterstruktur (20, 20') derart durchdringen, dass eine dem Substrat (40) zugewandte Unterseite (30) der ersten Elemente (24, 24') und eine dem Substrat (40) zugewandte Unterseite (32) der zweiten Elemente (26, 26') in einer gemeinsamen Ebene liegen;
worin die Vielzahl von ersten Elementen (24, 24') sich kontinuierlich durch die strukturierte Bespannung in die erste Richtung erstrecken und die Vielzahl von zweiten Elementen (26, 26') sich kontinuierlich durch die strukturierte Bespannung in die zweite Richtung erstrecken, und
die ganze dem Substrat (40) abgewandte Oberseite (34) jedes ersten Elementes (24, 24') nicht in einer gemeinsamen Ebene mit der ganzen dem Substrat (40) abgewandten Oberseite (36) jedes zweiten Elementes (26, 26') liegt.

2. Strukturierte Bespannung (10) nach Anspruch 1, **dadurch gekennzeichnet,**
**dass** zwischen dem Substrat (40) und der Gitterstruktur (20, 20') eine Klebschicht (38) angeordnet ist, die das Substrat (40) mit der Gitterstruktur (20, 20') verbindet, wobei die Klebschicht (38) vorzugweise ein feuchtigkeitsaushärtendes Thermoplast-Material oder einen reaktiven Schmelzklebstoff auf der Basis von Polyurethan umfasst oder daraus gebildet ist.

3. Strukturierte Bespannung (10) nach Anspruch 1 oder 2, **dadurch gekennzeichnet,**
**dass** die ersten Elemente (24, 24') und die zweiten Elemente (26, 26') in der gemeinsamen Ebene, die durch die Unterseite (30) der ersten Elemente (24, 24') und die Unterseite (32) der zweiten Elemente (26, 26') definiert ist, eine Kontaktfläche bereitstellen, die wenigstens 40%, vorzugweise wenigstens 50%, weiter bevorzugt wenigstens 60%, der flächigen Gesamtabmessung der Gitterstruktur (20, 20') ausmacht.

4. Strukturierte Bespannung (10) nach einem der vorherigen Ansprüche, **dadurch gekennzeichnet,**
**dass** ein Abstand zwischen der Unterseite (30) und einer Oberseite (34) der ersten Elemente (24, 24') sich um wenigstens 20%, vorzugsweise um wenigstens 30%, von einem Abstand zwischen der Unterseite (32) und einer Oberseite (36) der zweiten Elemente (26, 26') unterscheidet.

5. Strukturierte Bespannung (10) nach einem der vorherigen Ansprüche, **dadurch gekennzeichnet,**
**dass** die Gitterstruktur (20, 20') ferner wenigstens eine Vielzahl weiterer Elemente umfasst, welche alle in eine weitere Richtung ausgerichtet sind, die sich von der ersten Richtung und der zweiten Richtung unterscheidet, wobei vorzugsweise auch eine dem Substrat (40) zugewandte Unterseite der weiteren Elemente in der gemeinsamen Ebene liegt, die durch die Unterseite (30) der ersten Elemente (24, 24') und die Unterseite (32) der zweiten Elemente (26, 26') definiert ist.

6. Strukturierte Bespannung (10) nach einem der vorherigen Ansprüche, **dadurch gekennzeichnet,**
**dass** das Substrat (40) ein aus Kettfäden und Schussfäden bestehendes Gewebe ist, vorzugsweise ein einlagiges Gewebe.

7. Strukturierte Bespannung (10) nach einem der vorherigen Ansprüche, **dadurch gekennzeichnet,**
**dass** die Gitterstruktur (20, 20') TPU-Material umfasst, vorzugsweise daraus gebildet ist.

8. Maschine zur Herstellung oder Veredelung einer Faserstoffbahn, insbesondere einer Papier-, Karton- oder Tissuebahn, umfassend eine strukturierte Bespannung (10) nach einem der vorhergehenden Ansprüche, wobei die strukturierte Bespannung (10) vorzugsweise als strukturiertes TAD Sieb in der Maschine verwendet wird.

9. Verfahren zur Herstellung einer strukturierten Bespannung (10) nach einem der Ansprüche 1 bis 7, wobei das Substrat (40) und die Gitterstruktur (20, 20') separat hergestellt und anschließend miteinander verklebt werden.

10. Verfahren nach Anspruch 9, wobei zunächst Klebstoff auf die Gitterstruktur (20, 20'), vorzugsweise auf die dem Substrat (40) zugewandte Unterseite (30) der ersten Elemente (24, 24') und die dem Substrat (40) zugewandte Unterseite (32) der zweiten Elemente (26, 26') der Gitterstruktur (20, 20'), aufgebracht wird, bevor die Gitterstruktur (20, 20') auf das Substrat (40) laminiert wird.

11. Verfahren nach Anspruch 10, wobei der Klebstoff vor dem Aufbringen auf die Gitterstruktur (20, 20') auf eine Temperatur über 100°C erwärmt wird, vorzugsweise auf eine Temperatur zwischen 110°C und 130°C.

12. Verfahren nach Anspruch 10 oder 11, wobei zwischen 40g/m² und 80g/m² des Klebstoffs auf die Gitterstruktur (20, 20') aufgebracht werden, vorzugsweise zwischen 45g/m² und 55g/m².

13. Verfahren nach einem der Ansprüche 10 bis 12, wobei der Klebstoff zunächst auf eine Walze aufgebracht wird, welche zusammen mit einer Gegenwalze einen Nip bildet, durch welchen hindurch die Gitterstruktur (20, 20') zwecks Benetzung mit dem Klebstoff hindurchgeführt wird.

14. Verfahren nach einem der Ansprüche 10 bis 12, wobei der Klebstoff auf die die Gitterstruktur (20, 20') zwecks Benetzung aufgesprüht wird.

## Claims

1. Structured covering (10) for a machine for producing or refining a fibrous web, in particular a paper, cardboard or tissue web, including a substrate (40) and a grid structure (20, 20'), applied on the substrate (40), on which grid structure the fibrous web is transported in case of intended use of the structured covering (10), whereby the grid structure (20, 20') includes a plurality of first elements (24, 24'), which are all oriented in a first direction, and a plurality of second elements (26, 26'), which are all oriented in a second direction, which differs from the first direction,
**characterised in that**
the first elements (24, 24') run through the second elements (26, 26') while forming the grid structure (20, 20') such that a bottom side (30) of the first elements (24, 24') facing the substrate (40) and a bottom side (32) of the second elements (26, 26') facing the substrate (40) lie on a common plane;
wherein the plurality of first elements (24, 24') extends continuously through the structured covering in the first direction and the plurality of second elements (26, 26') extends continuously through the structured covering in the second direction, and
the whole top side (34) of each first element (24, 24') turned away from the substrate (40) does not lie on a common plane with the whole top side (36) of each second element (26, 26') turned away from the substrate (40).

2. Structured covering (10) according to claim 1, **characterised in that** between the substrate (40) and the grid structure (20, 20') an adhesive layer (38) is arranged which joins the substrate (40) with the grid structure (20, 20'), whereby the adhesive layer (38) preferably includes, or is composed of, a thermoplastic material hardening under humidity or a reactive hot-melt adhesive based on polyurethane.

3. Structured covering (10) according to claim 1 or 2, **characterised in that** the first elements (24, 24') and the second elements (26, 26') provide on the common plane, which is defined by the bottom side (30) of the first elements (24, 24') and the bottom side (32) of the second elements (26, 26'), a contact surface which constitutes at least 40%, preferably at least 50%, more preferably at least 60%, of the planar overall dimension of the grid structure (20, 20').

4. Structured covering (10) according to any of the preceding claims, **characterised in that** a distance between the bottom side (30) and a top side (34) of the first elements (24, 24') differs by at least 20%, preferably by at least 30%, from a distance between the bottom side (32) and a top side (36) of the second elements (26, 26').

5. Structured covering (10) according to any of the preceding claims, **characterised in that** the grid structure (20, 20') further includes at least a plurality of further elements which are all oriented in a further direction which differs from the first direction and from the second direction, whereby preferably also a bottom side of the further elements facing the substrate (40) lies on the common plane which is defined by the bottom side (30) of the first elements (24, 24') and the bottom side (32) of the second elements (26, 26').

6. Structured covering (10) according to any of the preceding claims, **characterised in that** the substrate (40) is a fabric, preferably a one-layer fabric, made up of warp threads and weft threads.

7. Structured covering (10) according to any of the preceding claims, **characterised in that** the grid structure (20, 20') includes, preferably is composed of, TPU-material.

8. Machine for producing or refining a fibrous web, in particular a paper, cardboard or tissue web, including a structured covering (10) according to any of the preceding claims, whereby the structured covering (10) is preferably used as structured TAD sieve in the machine.

9. Method for the production of a structured covering (10) according to any of the claims from 1 to 7, whereby the substrate (40) and the grid structure (20, 20') are produced separately and subsequently are adhered to each other.

10. Method according to claim 9, whereby firstly adhesive is applied onto the grid structure (20, 20'), preferably onto the bottom side (30) of the first elements (24, 24') facing the substrate (40) and onto the bottom side (32) of the second elements (26, 26') of the grid structure (20, 20') facing the substrate (40), before the grid structure (20, 20') is laminated on the substrate (40).

11. Method according to claim 10, whereby the adhesive before the application onto the grid structure (20, 20') is heated up to a temperature over 100°C, preferably up to a temperature between 110°C and 130°C.

12. Method according to claim 10 or 11, whereby between 40 g/m² and 80 g/m², preferably between 45 g/m² and 55 g/m², of the adhesive are applied onto the grid structure (20, 20').

13. Method according to any of the claims from 10 to 12, whereby the adhesive is firstly applied on a roll, which together with a counter roll forms a nip through which the grid structure (20, 20') is passed through for wetting with the adhesive.

14. Method according to any of the claims from 10 to 12, whereby the adhesive is sprayed on the grid structure (20, 20') for wetting.

## Revendications

1. Toile structurée (10) pour une machine de fabrication ou de finition d'une bande fibreuse, en particulier d'une bande de papier, de carton ou de tissu, comprenant un substrat (40) et une structure en treillis (20, 20') appliquée sur le substrat (40), sur laquelle la bande fibreuse est transportée lorsque la toile structurée (10) est utilisée comme prévu, la structure en treillis (20, 20') comprenant une pluralité de premiers éléments (24, 24'), tous orientés dans une première direction, et une pluralité de seconds éléments (26, 26'), tous orientés dans une seconde direction différente de la première direction,
**caractérisée en ce que**
les premiers éléments (24, 24') traversent les deuxièmes éléments (26, 26') en formant la structure en treillis (20, 20') de telle sorte qu'une face inférieure (30) des premiers éléments (24, 24') tournée vers le substrat (40) et une face inférieure (32) des deuxièmes éléments (26, 26') tournée vers le substrat (40) se trouvent dans un plan commun ;
où la pluralité de premiers éléments (24, 24') s'étend en continu à travers le revêtement structuré dans la première direction et la pluralité de deuxièmes éléments (26, 26') s'étend en continu à travers le revêtement structuré dans la seconde direction, et toute la face supérieure (34) de chaque premier élément (24, 24') opposée au substrat (40) ne se trouve pas dans un plan commun avec toute la face supérieure (36) de chaque deuxième élément (26, 26') opposée au substrat (40).

2. Toile structurée (10) selon la revendication 1,
**caractérisée en ce que,**
qu'une couche adhésive (38) reliant le substrat (40) à la structure en treillis (20, 20') est disposée entre le substrat (40) et la structure en treillis (20, 20'), la couche adhésive (38) comprenant de préférence un matériau thermoplastique durcissant à l'humidité ou un adhésif thermofusible réactif à base de polyuréthane ou étant formée à partir de celui-ci.

3. Toile structurée (10) selon la revendication 1 ou 2,
**caractérisée en ce que,**
que les premiers éléments (24, 24') et les deuxièmes éléments (26, 26') fournissent, dans le plan commun défini par la face inférieure (30) des premiers éléments (24, 24') et la face inférieure (32) des deuxièmes éléments (26, 26'), une surface de contact représentant au moins 40%, de préférence au moins 50%, encore mieux au moins 60% de la surface totale de la structure en treillis (20, 20').

4. Toile structurée (10) selon l'une quelconque des revendications précédentes, **caractérisée en ce que,**
qu'une distance entre la face inférieure (30) et une face supérieure (34) des premiers éléments (24, 24') diffère d'au moins 20%, de préférence d'au moins 30%, d'une distance entre la face inférieure (32) et une face supérieure (36) des deuxièmes éléments (26, 26').

5. Toile structurée (10) selon l'une quelconque des revendications précédentes, **caractérisée en ce que,**
que la structure en treillis (20, 20') comprend en outre au moins un grand nombre d'autres éléments, tous orientés dans une autre direction différente de la première direction et de la deuxième direction, une face inférieure des autres éléments tournée vers le substrat (40) étant de préférence située dans le plan commun défini par la face inférieure (30) des premiers éléments (24, 24') et la face inférieure (32) des deuxièmes éléments (26, 26').

6. Toile structurée (10) selon l'une quelconque des revendications précédentes, **caractérisée en ce que,**
que le substrat (40) est un tissu composé de fils de chaîne et de trame, de préférence un tissu monocouche.

7. Toile structurée (10) selon l'une quelconque des revendications précédentes, **caractérisée en ce que,**
que la structure en treillis (20, 20') comprend un matériau TPU, de préférence formé à partir de celui-ci.

8. Machine pour la fabrication ou la finition d'une bande de matière fibreuse, en particulier d'une bande de papier, de carton ou de tissu, comprenant une toile structurée (10) selon l'une quelconque des revendications précédentes, la toile structurée (10) étant de préférence utilisée comme tamis TAD structuré dans la machine.

9. Procédé de fabrication d'une toile structurée (10) selon l'une quelconque des revendications 1 à 7,
dans lequel le substrat (40) et la structure en treillis (20, 20') sont fabriqués séparément, puis collés ensemble.

10. Procédé selon la revendication 9,
dans lequel de la colle est d'abord appliquée sur la structure en treillis (20, 20'), de préférence sur la face inférieure (30) des premiers éléments (24, 24') tournée vers le substrat (40) et sur la face inférieure (32) des deuxièmes éléments (26, 26') de la structure en treillis (20, 20') tournée vers le substrat (40), avant que la structure en treillis (20, 20') ne soit stratifiée sur le substrat (40).

11. Procédé selon la revendication 10,
dans lequel l'adhésif est chauffé à une température supérieure à 100 °C, de préférence à une température comprise entre 110 °C et 130 °C, avant d'être appliqué sur la structure en treillis (20, 20').

12. Procédé selon la revendication 10 ou 11,
dans lequel entre 40 g/m² et 80 g/m² de colle sont appliqués sur la structure en treillis (20, 20'), de préférence entre 45 g/m² et 55 g/m².

13. Procédé selon l'une quelconque des revendications 10 à 12,
dans lequel la colle est d'abord appliquée sur un rouleau qui, avec un contre-rouleau, forme une pince à travers laquelle la structure en treillis (20, 20') est passée pour être mouillée avec la colle.

14. Procédé selon l'une quelconque des revendications 10 à 12,
où la colle est pulvérisée sur la structure en treillis (20, 20') pour la mouiller.
